# EUROPÄISCHE PATENTSCHRIFT

(11) **EP 0 627 560 B1**
(45) Veröffentlichungstag und Bekanntmachung des Hinweises auf die Patenterteilung: **01.07.1998**
(21) Anmeldenummer: 94107578.0
(22) Anmeldetag: 17.05.1994
(51) Int. Cl.: F04D 29/30

(54) **Radialgebläse**
Radial blower
Soufflante radiale

(30) Priorität: 04.06.1993 DE 4318580
(43) Veröffentlichungstag der Anmeldung: 07.12.1994
(73) Patentinhaber: Alcatel SEL Aktiengesellschaft, D-70435 Stuttgart (DE)
(72) Erfinder: Hopfensperger, Reinhold, D-84181 Neufeunhofen (DE); Geiger, Martin, D-84034 Landshut (DE); Tungl, Rudolf, D-84030 Ergolding (DE)
(74) Vertreter: Sperling, Rüdiger

(56) Entgegenhaltungen:
- EP-A- 0 410 271
- DE-C- 800 238
- DE-U- 8 909 594
- DE-U- 9 303 711
- GB-A- 2 105 791
- US-A- 1 341 882

## Beschreibung

Die Erfindung betrifft ein Radialgebläse bestehend aus einem Gehäuse mit einer spiralförmigen Innenkontur und einem geschlossenen Gebläserad, dessen Durchmesser viel größer als seine Strömungsaustrittsbreite ist und welches aus einer Tragscheibe, einer Deckscheibe und dazwischen angeordneten rückwärts gekrümmten Schaufeln besteht, und die Schaufeln sich innen nach außen verjüngend ausgebildet sind sowie ihre Länge an der Tragscheibe größer als an der Deckscheibe ist.

Ein solches Radialgebläse ist bekannt (EP-A-410 271). Das bekannte Radialgebläse ist für den Einsatz in einer Vorrichtung zum Fördern eines gasförmigen Mediums vorgesehen, welche einen großen Strömungswiderstand aufweist. Das bedeutet, daß das gasförmige Medium einen verhältnismäßig hohen Gegendruck von 400 bis 450 Pascal zu überwinden hat und dennoch mit einem mittleren Volumenstrom von 7 bis 10 1/s geliefert werden soll.

Wenn nun das bekannte Gebläse für einen Anwendungsfall eingesetzt wird, bei dem es gegen sehr niedrige Gegendrücke (z.B. 80-100 Pascal) arbeitet und einen hohen Volumenstrom (z.B. 10 1/s) liefert, kann es vorkommen, daß es ein - insbesondere durch Schalldruckspitzen verstärktes - Geräusch erzeugt.

Es ist auch ein Radiallaufrad bekannt (DE-U-93 03 711), welches aus einer Tragscheibe, einer Deckscheibe und zwischen diesen angeordneten Schaufeln besteht. Bei diesem bekannten Radiallaufrad beträgt der Durchmesser etwa das Vierfache der Strömungsaustrittsbreite, und die Schaufelbreite ist konstant. Mit dem bekannten Radiallaufrad soll das technische Problem gelöst werden, den Wirkungsgrad und die Leistungsdichte zu erhöhen. Die Druckschrift, in welcher dieses bekannte Radiallaufrad beschrieben ist, enthält keine Angaben darüber, ob es in einem Gehäuse angeordnet ist und welche Gestalt dieses ggf.haben könnte.

Das der Erfindung zugrunde liegende technische Problem besteht nun darin, das bekannte Radialgebläse in der Weise zu verbessern, daß die subjektiv als sehr störend empfundenen Schalldruckspitzen vermieden werden, ohne daß gleichzeitig das Luftrauschen (Rauschpegel) verstärkt wird.

Dieses technische Problem ist erfindungsgemäß dadurch gelöst, daß wenigstens ein Teil der äußeren Schaufelkante mit einer Parallelen zur Drehachse einen spitzen Winkel einschließt.

Durch Messungen an verschiedenen Ausführungsformen der vorgeschlagenen Lösung wurde festgestellt, daß durch diese Maßnahme das Auftreten von Schalldruckspitzen vollständig vermieden werden kann.

Vorteilhafte Ausgestaltungen der Erfindung sind in den Ansprüchen 2 bis 9 enthalten. Sie ist nachstehend anhand der Figuren 1 bis 7 erläutert.

Es zeigen:
- Fig. 1: einen Längsschnitt durch ein Gebläserad mit einer gemäß der Erfindung ausgebildeten äußeren Schaufelkante,
- Fig. 2: einen vergrößerten Ausschnitt aus dem Gebläserad gemäß Fig. 1 im Bereich der äußeren Schaufelkante,
- Fig. 3: einen vergrößerten Ausschnitt entsprechend Fig. 2 mit einer anderen Ausführungsform der äußeren Schaufelkante,
- Fig. 4 bis Fig. 7: vergrößerte Ausschnitte entsprechend Fig. 2 mit weiteren Ausführungsformen der äußeren Schaufelkante.

Wie aus Fig. 1 zu erkennen ist, besteht das Gebläserad aus der Tragscheibe 1, der Deckscheibe 2 und den Schaufeln 3. Es kann beispielsweise aus Kunststoff hergestellt sein.

Die in Fig. 2 gezeigte Ausführungsform der Schaufel kante hat die Form eines stumpfwinkligen Dreiecks mit einer abgerundeten Spitze. Bei dem Dreieck handelt es sich nicht um ein gleichschenkliges Dreieck, denn die linkle Hälfte des Dreiecks ist etwas schmaler als die rechte Hälfte. Deshalb sind auch die Winkel verschieden, welche die Kanten 4 und 5 mit der Verbindungslinie 6 zwischen den Enden von Tragscheibe 1 und Deckscheibe 2 (eine Parallele zur Drehachse des Gebläserades) einschließen. Beispielsweise hat der Winkel alpha 43 Winkelgrade und der Winkel beta 36 Winkelgrade. Die abgerundete Spitze 7 besitzt beispielsweise einen Krümmungsradius von 2 mm.

Die Ausführungsform der Schaufelkante gemäß Fig. 3 unterscheidet sich von der Ausführungsform gemäß Fig. 2 dadurch, daß die Deckscheibe 2 einen geringeren Durchmesser als die Tragscheibe 1 aufweist. Dadurch ist die Kante 5 etwas länger als in Fig. 2.

Die Ausführungsform der Schaufelkante gemäß Fig. 4 enthält keine geraden Bereiche wie bei vorhergehenden Ausführungsformen, sondern sie ist eine bogenförmige Rundung, welche insofern asymmetrisch ausgebildet ist, als der linke Teil 8 einen anderen Krümmungsradius als der rechte Teil 9 besitzt. Die bogenförmige Rundung kann auch symmetrisch ausgebildet sein, der Krümmungsradius ist überall gleich.

Bei den Ausführungsbeispielen der Schaufelkante gemäß Fig. 5 und Fig .6 besteht diese aus einer geraden, schräg verlaufenden Linie 10 bzw. 11. Bei dem Ausführungsbeispiel gemäß Fig. 6 besitzt die Tragscheibe 1 einen größeren Durchmesser als die Deckscheibe 2. Bei dem Ausführungsbeispiel gemäß Fig. 5 ist es umgekehrt.

Bei dem Ausführungsbeispiel gemäß Fig. 7 ist die äußere Schaufelkante aus Trapez ausgebildet, d.h. sie besteht aus der Geraden 12 parallel zur Drehachse und der Schräge 13. Bei dem in Fig. 7 gezeigten Ausführungsbeispiel liegt die Gerade an der Tragscheibe 1 und die Schräge 13 an der Deckscheibe 2. Die Schräge kann aber auch an der Tragscheibe 1 und die Gerade 12 an der Deckscheibe 2 liegen.

## Patentansprüche

1. Radialgebläse, bestehend aus einem Gehäuse mit einer spiralförmigen Innenkontur und einem geschlossenen Gebläserad, dessen Durchmesser viel größer als seine Strömungsaustrittsbreite (c) ist und welches aus einer Tragscheibe (1), einer Deckscheibe (2) und dazwischen angeordneten rückwärts gekrümmten Schaufeln (3) besteht, und die Schaufeln (3) sich von innen nach außen verjüngend ausgebildet sind sowie ihre Länge an der Tragscheibe (1) größer als an der Deckscheibe (2) ist,
**dadurch gekennzeichnet,** daß wenigstens ein Teil der äußeren Schaufelkante mit einer Parallelen zur Drehachse einen spitzen Winkel einschließt.

2. Radialgebläse nach Anspruch 1,
dadurch gekennzeichnet, daß die äußere Schaufelkante als stumpfwinkliges Dreieck ausgebildet ist.

3. Radialgebläse nach Anspruch 1,
dadurch gekennzeichnet, daß die äußere Schaufelkante als Trapez ausgebildet ist.

4. Radialgebläse nach Anspruch 1,
dadurch gekennzeichnet, daß die äußere Schaufelkante als Rundung (8, 9) ausgebildet ist.

5. Radialgebläse nach Anspruch 1,
dadurch gekennzeichnet, daß die äußere Schaufelkante eine zwischen den Enden von Tragscheibe (1) und Deckscheibe (2) verlaufende schräge Linie (10, 11) ist.

6. Radialgebläse nach den Ansprüchen 1 und 2,
dadurch gekennzeichnet, daß die stumpfwinklige Spitze des Dreiecks als abgerundete Spitze (7) ausgebildet ist.

7. Radialgebläse nach den Ansprüchen 1 bis 6,
dadurch gekennzeichnet, daß die Tragscheibe (7) und die Deckscheibe (2) verschiedene Durchmesser aufweisen.

8. Radialgebläse nach Anspruch 4,
dadurch gekennzeichnet, daß die Rundung (8, 9) symmetrisch ausgebildet ist.

9. Radialgebläse nach Anspruch 4,
dadurch gekennzeichnet, daß die Rundung (8, 9) asymmetrisch ausgebildet ist.

## Claims

1. A radial fan, comprising a housing with a spiral-shaped inner contour and a closed impeller, the diameter of which is much greater than its flow outlet width (c) and which consists of a supporting disk (1), a cover disk (2) and rearwardly curved blades (3) arranged therebetween, the blades (3) being constructed so as to taper from the inside to the outside and the length thereof being greater at the supporting disk (1) than at the cover disk (2),
characterised in that at least part of the outer blade edge forms an acute angle with a line parallel to the axis of rotation.

2. A radial fan according to claim 1,
characterised in that the outer blade edge takes the form of an obtuse-angled triangle.

3. A radial fan according to claim 1,
characterised in that the outer blade edge takes the form of a trapezium.

4. A radial fan according to claim 1,
characterised in that the outer blade edge takes the form of a curve (8, 9).

5. A radial fan according to claim 1,
characterised in that the outer blade edge comprises an oblique line (10, 11) extending between the ends of the supporting disk (1) and the cover disk (2).

6. A radial fan according to claims 1 and 2,
characterised in that the obtuse-angled vertex of the triangle takes the form of a rounded vertex (7).

7. A radial fan according to claims 1 to 6,
characterised in that the supporting disk (7) and the cover disk (2) have different diameters.

8. A radial fan according to claim 4,
characterised in that the curve (8,9) is of symmetrical construction.

9. A radial fan according to claim 4,
characterised in that the curve (8,9) is of asymmetrical construction.

## Revendications

1. Soufflante radiale comprenant un carter avec un contour intérieur en forme de spirale et une roue de soufflante fermée, dont le diamètre est bien supérieur à sa largeur de sortie d'écoulement (c) et qui comprend un disque porteur (1), un disque de recouvrement (2) et des pales (3) incurvées vers l'arrière et intercalées, et les pales (3) sont conçues en se rétrécissant de l'intérieur vers l'extérieur et leur longueur sur le disque porteur (1) est supérieure à celle sur le disque de recouvrement (2),
caractérisée en ce qu'au moins une partie du bord extérieur de pale forme un angle aigu avec une parallèle à l'axe de rotation.

2. Soufflante radiale selon la revendication 1,
caractérisée en ce que le bord extérieur de pale est conçu comme un triangle à angle obtus.

3. Soufflante radiale selon la revendication 1,
caractérisée en ce que le bord extérieur de pale est conçu comme un trapèze.

4. Soufflante radiale selon la revendication 1,
caractérisée en ce le bord extérieur de pale est conçu comme un arrondi (8, 9).

5. Soufflante radiale selon la revendication 1,
caractérisée en ce que le bord extérieur de pale est une ligne (10, 11) inclinée passant entre les extrémités du disque porteur (1) et du disque de recouvrement.

6. Soufflante radiale selon les revendications 1 et 2,
caractérisée en ce que la pointe à angle obtus du triangle est conçue comme une pointe (7) arrondie.

7. Soufflante radiale selon les revendications 1 à 6,
caractérisée en ce que le disque porteur (7) et le disque de recouvrement (2) présentent des diamètres différents.

8. Soufflante radiale selon la revendication 4,
caractérisée en ce que l'arrondi (8, 9) est conçu de façon symétrique.

9. Soufflante radiale selon la revendication 4,
caractérisée en ce que l'arrondi (8, 9) est conçu de façon asymétrique.
